# EUROPÄISCHE PATENTSCHRIFT

(11) **EP 4 232 541 B1**
(45) Veröffentlichungstag und Bekanntmachung des Hinweises auf die Patenterteilung: **27.11.2024**
(21) Anmeldenummer: 21793961.0
(22) Anmeldetag: 22.10.2021
(51) Int. Cl.: C11D 3/386, C11D 3/36, C11D 3/00, C11D 17/00, C11D 11/00, A61L 2/00, C11D 3/33, C11D 3/20, C11D 3/48

(54) **FLÜSSIGES REINIGUNGSMITTELKONZENTRAT, GEBRAUCHSFERTIGE ANWENDUNGSLÖSUNG, DEREN VERWENDUNGEN UND REINIGUNGSVERFAHREN**
LIQUID DETERGENT CONCENTRATE, READY-TO-USE APPLICATION SOLUTION, USES OF SAME AND CLEANING METHODS
CONCENTRÉ DE DÉTERGENT LIQUIDE, SOLUTION PRÊTE À L'EMPLOI, SES UTILISATIONS ET PROCÉDÉ DE NETTOYAGE

(30) Priorität: 23.10.2020 EP 20203504
(43) Veröffentlichungstag der Anmeldung: 30.08.2023
(73) Patentinhaber: Chemische Fabrik Dr. Weigert GmbH & Co. KG, 20539 Hamburg (DE)
(72) Erfinder: EISERT, Dennis, 21039 Börnsen (DE); WULFF, Bastian, 22087 Hamburg (DE); SPRINGER, Matthias, 22399 Hamburg (DE)
(74) Vertreter: Glawe, Delfs, Moll
(86) Internationale Anmeldenummer: PCT/EP2021/079351
(87) Internationale Veröffentlichungsnummer: WO 2022/084511

(56) Entgegenhaltungen:
- WO-A1-02/02727
- WO-A1-2012/038755
- WO-A1-2016/007291
- CN-A- 106 635 488
- DE-A1- 102014 003 484

## Beschreibung

Die vorliegende Erfindung betrifft ein flüssiges Reinigungsmittelkonzentrat, gebrauchsfertige Anwendungslösungen, deren Verwendungen zur Reinigung und/oder Desinfektion von Gegenständen und Reinigungsverfahren.

Medizinische und chirurgische Instrumente und Apparate werden im Krankenhaus üblicherweise unter Verwendung alkalischer Reinigungsmittel maschinell gereinigt und anschließend chemisch oder thermisch desinfiziert. Stark alkalische Reinigungsmittel können dabei aggressiv gegenüber empfindlichen Oberflächen wirken. Daher werden mildalkalische enzymatische Reinigungsmittel bevorzugt, die jedoch die Nachteile einer nicht zufriedenstellenden Reinigungsleistung sowie hohe Einsatzkonzentrationen aufweisen. Zudem enthalten die im Stand der Technik bekannten enzymatischen Reinigungsmittel häufig weitere aggressive Bestandteile, die nicht auf allen Oberflächen gut verträglich sind und insbesondere auf Metalloberflächen korrosiv wirken können.

Der Erfindung liegt die Aufgabe zu Grunde, ein flüssiges Reinigungskonzentrat sowie eine gebrauchsfertige Anwendungslösung hiervon bereitzustellen, die sehr gute Reinigungsleistungen bei nur einer geringen Einsatzkonzentration ermöglichen und zugleich eine hohe Materialverträglichkeit auf verschiedenen Werkstoffen, insbesondere Metalloberflächen, aufweisen.

WO 02/02727 A1 betrifft eine flüssige enzymatische Reinigungszusammensetzung, in der das Enzym bei alkalischem pH-Wert und in Gegenwart von hohen Wasserkonzentrationen stabil ist.

CN 106 635 488 A1 betrifft Enzym-haltige Endoskop-Reinigungsmittel zur wirksamen Entfernung von Biofilmen und ein Verfahren zur dessen Herstellung.

Die Erfindung löst diese Aufgabe durch die Merkmale der Ansprüche 1, 9, 11 und 14. Anspruch 1 umfasst dabei ein flüssiges Reinigungsmittelkonzentrat, umfassend:
a. mindestens ein Phosphonat,
b. einen ersten Komplexbildner ausgewählt aus (Hydroxyethyl)ethylendiamintriessigsäure, Methyl-glycindiessigsäure und deren Salzen,
c. einen zweiten Komplexbildner ausgewählt aus (Hydroxyethyl)ethylendiamintriessigsäure, Ethylendiamintetraessigsäure, Glutaminsäure-N,N-diessigsäure, Iminodibernsteinsäure, Methylglycindiessigsäure und deren Salzen, wobei der erste und zweite Komplexbildner verschieden voneinander sind, und
d. mindestens ein Enzym, vorzugsweise proteolytisches Enzym,
wobei ein pH-Wert des flüssigen Reinigungsmittelkonzentrats 9 oder >9 ist.

Vorteilhafte Ausführungsformen befinden sich in den Unteransprüchen.

Im Rahmen der Erfindung kann das erfindungsgemäße flüssige Reinigungsmittelkonzentrat mit Wasser oder einem wasserhaltigen Lösungsmittelgemisch zu der gebrauchsfertigen Anwendungslösung verdünnt werden. Dieses schließt jedoch nicht aus, dass das flüssige Reinigungskonzentrat selbst Wasser oder ein wasserhaltiges Lösungsmittelgemisch enthalten kann.Das flüssige Reinigungsmittelkonzentrat weist vorzugsweise einen pH-Wert 9-12, weiter vorzugsweise 10-12, noch weiter vorzugsweise 10-11, auf.

### 1. Phosphonat

Das flüssige Reinigungsmittelkonzentrat umfasst mindestens ein Phosphonat. Im Rahmen der Erfindung handelt es sich bei einem Phosphonat um ein Salz einer Phosphonsäure. Das Phosphonat ist vorzugsweise ausgewählt aus den Salzen der Phosphonobutantricarbonsäure (PBTC), der Aminotrismethylenphosphonsäure (ATMP), der 1-Hydroxyethan-1,1-diphosphonsäure (HEDP), der Diethylentriamin-penta(methylenphosphonsäure) (DTPMP) und Gemischen hiervon. Bei den Salzen kann es sich um Alkalisalze, vorzugsweise Natrium- und Kaliumsalze, weiter vorzugsweise Natriumsalze, handeln. Weiter vorzugsweise handelt es sich bei dem Phosphonat um das Natriumsalz der PBTC, das Natriumsalz der ATMP oder Gemische hiervon.

Vorzugsweise ist das Phosphonat oder das Phosphonatgemisch in dem flüssigen Reinigungsmittelkonzentrat in einem Gewichtsanteil von 1 bis 13 Gew.-%, weiter vorzugsweise von 2 bis 10 Gew.-%, noch weiter vorzugsweise 3 bis 8 Gew.-%, bezogen auf die Gesamtmasse des flüssigen Reinigungsmittelkonzentrats, vorhanden.

Das Phosphonat zeigt im Rahmen der Erfindung zum einen die vorteilhafte Wirkung als Korrosionsinhibitor. Zum anderen konnte beobachtet werden, dass das Phosphonat im Rahmen der Erfindung zur Stabilisierung der Reinigungsformulierung dient. Ohne Phosphonat werden bei der Variation einzelner Inhaltsstoffe erhebliche Schwankungen des pH-Wertes in dem flüssigen Reinigungsmittelkonzentrat beobachtet. Das Phosphonat dient somit nicht nur zur Korrosionsinhibierung, sondern fungiert auch als pH-Puffer.

### 2. Komplexbildner

Das flüssige Reinigungsmittelkonzentrat umfasst einen ersten Komplexbildner ausgewählt aus (Hydroxyethyl)ethylendiamintrie-ssigsäure (HEDTA), Methylglycindiessigsäure (MGDA) und deren Salzen. Bei den Salzen kann es sich um Alkalisalze, vorzugsweise Natrium- und Kaliumsalze, weiter vorzugsweise Natriumsalze, handeln.

Vorzugsweise ist der erste Komplexbildner in dem flüssigen Reinigungsmittelkonzentrat in einem Gewichtsanteil von 0,5 bis 10 Gew.-%, weiter vorzugsweise 1 bis 8 Gew.-%, noch weiter vorzugsweise 2 bis 6 Gew.-%, bezogen auf die Gesamtmasse des flüssigen Reinigungsmittelkonzentrats, vorhanden.

Das flüssige Reinigungsmittelkonzentrat umfasst ferner einen zweiten Komplexbildner, der ausgewählt ist aus HEDTA, EDTA, GLDA, IDS MGDA und deren Salzen, wobei der erste und zweite Komplexbildner verschieden voneinander sind. Vorzugsweise ist der zweite Komplexbildner das Natriumsalz der HEDTA, der EDTA, der GLDA, der IDS oder der MGDA, weiter vorzugsweise das Natriumsalz der MGDA oder der HEDTA.

Vorzugsweise ist der zweite Komplexbildner in dem flüssigen Reinigungsmittelkonzentrat in einem Gewichtsanteil von 0,5 bis 10 Gew.-%, weiter vorzugsweise 1 bis 8 Gew.-%, noch weiter vorzugsweise 2 bis 6 Gew.-%, bezogen auf die Gesamtmasse des flüssigen Reinigungsmittelkonzentrats, vorhanden.

In bevorzugten Ausführungsformen umfasst das flüssige Reinigungsmittelkonzentrat als Phosphonat das Natriumsalz der PBTC, das Natriumsalz der ATMP oder ein Gemisch hiervon, als ersten Komplexbildner das Natriumsalz der HEDTA und vorzugsweise als zweiten Komplexbildner das Natriumsalz der MGDA.

Überraschenderweise hat die vorzugsweise Kombination des ersten und des zweiten Komplexbildners, zusätzlich zu dem Phosphonat, sowie deren Auswahl einen erheblichen Einfluss auf die Reinigungsleistung und das Korrosionsvermögen des flüssigen Reinigungsmittels. Es konnte beobachtet werden, dass die Reinigungsleistung und die Korrosionsinhibitionswirkung in einem gegensätzlichen Verhältnis zueinander stehen. Eine gute Korrosionsinhibition bedingt eine schlechtere Reinigungsleistung und umgekehrt. Durch die vorzugsweise Kombination von erstem und zweitem Komplexbildner, zusätzlich zu dem Phosphonat, können die beiden Eigenschaften jedoch bestmöglich eingestellt werden.

### 3. Enzym

Das flüssige Reinigungsmittelkonzentrat umfasst mindestens ein Enzym. Vorzugsweise handelt es sich bei dem Enzym um ein proteolytisches Enzym oder Enzymgemisch.

Vorzugsweise ist das Enzym oder das Enzymgemisch in dem flüssigen Reinigungsmittelkonzentrat in einem Gewichtsanteil von 0,05 bis 4 Gew.-%, weiter vorzugsweise von 0,1 bis 2 Gew.-%, bezogen auf die Gesamtmasse des flüssigen Reinigungsmittelkonzentrats, vorhanden. Die Enzymaktivität beträgt vorzugsweise 30×10⁻² bis 100×10⁻² KNPU/g, weiter vorzugsweise 70×10⁻² bis 85×10⁻² KNPU/g.

### 4. Weitere Bestandteile

Das flüssige Reinigungsmittelkonzentrat kann ferner weitere Bestandteile ausgewählt aus Tensiden, Hydrotropen, Alkanolaminen, Alkalimetallhydroxiden, Lösungsmitteln, Korrosionsschutzmitteln, Duftstoffen und Farbstoffen umfassen.

Bei den Tensiden kann es sich um kationische Tenside, anionische Tenside, nicht-ionische Tenside, amphotere Tenside und Gemische hiervon handeln. Kationische Tenside sind beispielsweise ausgewählt aus Alkylaminen und Polyaminen. Anionische Tenside sind beispielsweise Alkylcarboxylate und aminosäurebasierte Tenside. Nichtionische Tenside sind beispielsweise ausgewählt aus Alkylalkoxylaten, Alkylphenolethoxylaten, Fettalkoholalkoxylaten, Fettsäureamiden, Fettsäurealkoxylaten, Fettsäurealkylestern, Fettaminen, Alkylpolyaminen, Fettamidethoxylaten und Aminoxiden. Amphotere Tenside sind beispielsweise ausgewählt aus Betainen, Sultainen und Glycinaten. Vorzugsweise sind die Tenside ausgewählt aus Fettalkoholalkoxylaten, aminosäurebasierten Tensiden und Gemischen hiervon.

Das Fettalkoholalkoxylat kann ausgewählt sein aus Fettalkoholethoxylaten (FAEO)und Fettalkoholpropoxylaten (FAPO), butylveretherten Fettalkoholethoxylaten (FAEOBV), butylveretherten Fettalkoholpropoxylaten (FAPOBV), methylveretherten Fettalkoholethoxylaten (FAEOMV), methylveretherten Fettalkoholpropoxylaten (FAPOMV), butylveretherten fettalkoholbasierten EO/PO-Copolymeren (FAEOPOBV), methylveretherten fettalkoholbasierten EO/PO-Copolymeren (FAEOPOMV) und fettalkoholbasierten EO/PO-Copolymeren (FAEOPO). Vorzugsweise ist das Fettalkoholalkoxylat ein fettalkoholbasiertes EO/PO-Copolymer.

Das Fettalkoholalkoxylat kann 0-10 EO-Einheiten, vorzugsweise 1-4 EO-Einheiten, weiter vorzugsweise 1-2 EO-Einheiten umfassen. Ferner kann das Fettalkoholalkoxylat 0-8 PO-Einheiten, vorzugsweise 1-8 PO-Einheiten, weiter vorzugsweise 4-8 PO-Einheiten umfassen. Des Weiteren kann das Fettalkoholalkoxylat mindestens einen C6-C16-Fettalkoholrest, vorzugsweise C12-C15-Fettalkoholrest aufweisen. Das Fettalkoholalkoxylat kann ausgewählt sein aus der Gruppe bestehend aus C12-C15-Fettakoholrest mit 2EO/6PO-Einheiten, C12-C15-Fettalkoholrest mit 8EO/4PO-Einheiten, methyl- oder butylverethertem C12-C14-Fettalkoholrest mit 10EO-Einheiten, C10-C12-Fettalkoholrest mit 6EO/8PO-Einheiten, C12-C14-Fettalkoholrest mit 2EO/4PO-Einheiten, C12-C14-Fettalkoholrest mit 4EO/5PO-Einheiten methylverethertem C13-C15-Fettalkoholrest mit 5EO/3PO-Einheiten und C13-C15-Fettalkoholrest mit 5EO/3PO-Einheiten. Vorzugsweise ist das Fettalkoholalkoxylat ausgewählt aus C12-C15-Fettakoholrest mit 2EO/6PO-Einheiten, C12-C14-Fettalkoholrest mit 2EO/4PO-Einheiten und C12-C14-Fettalkoholrest mit 4EO/5PO-Einheiten.

Das Fettalkoholalkoxylat kann in dem flüssigen Reinigungsmittelkonzentrat in einem Gewichtsanteil von 0,1 bis 9 Gew.-%, vorzugsweise von 0,4 bis 2 Gew.-%, bezogen auf die Gesamtmasse des flüssigen Reinigungsmittelkonzentrats, vorhanden sein.

Die Zugabe des Fettalkoholalkoxylats kann die Wirkung von schaumbildenden Tensiden dämpfen. Durch die Wahl des Fettalkoholalkoxylats kann ein gewünschtes Schaumverhalten des flüssigen Reinigungsmittelkonzentrats eingestellt werden. Ein starkes Schäumen ist nachteilig, da für die Anwendbarkeit in maschinellen Reinigungsverfahren, beispielsweise mittels Instrumentenspülmaschine oder Reinigungs- und Desinfektionsgeräten (RDG), schaumarme Bestandteile erforderlich sind. Eine ausgeprägte Schaumbildung führt bei der maschinellen Reinigung zu einem Abfall des Dosierpumpendrucks und somit schließlich zu einem Abbruch des Reinigungsprozesses.

Das aminosäurebasierte Tensid kann ausgewählt sein aus Verbindungen mit einem gesättigten oder einfach ungesättigten C10-C18-Kohlenstoffrest, vorzugsweise einem gesättigten C12-C16-Kohlenstoffrest.

Das aminosäurebasierte Tensid kann ferner ausgewählt sein aus Sarcosinen, Taurinen, Glutaminsäuren und deren Salzen. Bei den Salzen kann es sich um Alkalisalze, vorzugsweise Natrium- und Kaliumsalze, weiter vorzugsweise Natriumsalze, handeln. Bevorzugte Ausführungsformen des aminosäurebasierten Tensids sind ausgewählt aus Lauroylsarcosin, Oleoylsarcosin, Myristoylsarcosin, Stearoylsarcosin und Lauroylglutaminsäure und deren Natriumsalzen. Besonders bevorzugt sind Lauroylsarcosin und Lauroylglutaminsäure und deren Natriumsalze.

Das aminosäurebasierte Tensid kann in dem flüssigen Reinigungsmittelkonzentrat in einem Gewichtsanteil von 0,05 bis 5 Gew.-%, vorzugsweise von 0,1 bis 2 Gew.-%, bezogen auf die Gesamtmasse des flüssigen Reinigungsmittelkonzentrats, vorhanden sein.

Das flüssige Reinigungskonzentrat kann Hydrotrope umfassen. Im Rahmen der Erfindung handelt es sich bei "Hydrotropen" um Verbindungen, die als Lösungsvermittler fungieren. Erfindungsgemäß handelt es sich hierbei insbesondere um amphiphile Verbindungen mit einem relativ kleinen polaren Teil und einem größeren nicht-polaren Teil, die sowohl in nicht-polaren als auch in polaren Lösungsmitteln löslich sind. Die erfindungsgemäß als Hydrotrope definierten Verbindungen weisen weniger hydrophobe Eigenschaften und eine höhere Löslichkeit in Wasser auf. Der polare Teil stellt eine höhere Löslichkeit in Wasser sicher, während der nicht-polare Teil als funktionelle Gruppe fungiert. Erfindungsgemäße Hydrotrope ermöglichen insbesondere die Formulierung eines klaren und stabilen flüssigen Reinigungsmittelkonzentrats sowie einer klaren gebrauchsfertigen Anwendungslösung. Erfindungsgemäß stellen die als Tenside definierten Verbindungen keine Hydrotrope dar.

Im Rahmen der Erfindung können Hydrotrope ausgewählt sein aus Alkylsulfaten, vorzugsweise C6-C10-Alkylsulfaten und deren Natriumsalze, weiter vorzugsweise Natrium-Octylsulfat und Natrium-Ethylhexylsulfat; Alkylsulfonaten, vorzugsweise C6-C10-Alkylsulfonaten; aromatischen Sulfonaten, vorzugsweise Xylolsulfonat, p-Toluolsulfonat und deren Natriumsalzen; Propionaten, vorzugsweise iso-Octyliminodipropionat, n-Octyliminodipropionat, Capryl- und Caprinamphopropionat; C4-C10-Ethercarbonsäuren mit 4-10 EO-Einheiten, vorzugsweise Alkyl(8)polyethercarbonsäure mit 8 EO-Einheiten und Alkyl(4-8)polyethercarbonsäure mit 5 EO-Einheiten; Alkyl-, Alkyldi-, Alkylpolyglycosiden und Gemischen hiervon, wobei der Alkylrest vorzugsweise ein verzweigter oder unverzweigter C4-C16-Alkylrest ist und der Glycosidrest vorzugsweise ausgewählt ist aus Hexoseeinheit und Pentoseeinheit, weiter vorzugsweise ausgewählt ist aus Glucopyranoseeinheit und Xylopyranoseeinheit. Vorzugsweise ist das Hydrotrop Natrium-Octylsulfat, Natrium-Ethylhexylsulfat oder ein Gemisch hiervon.

Im Rahmen der Erfindung fungiert das Hydrotrop zur Klarstellung der Formulierung innerhalb eines bestimmten Temperaturbereichs und ggf. als Lösungsvermittler für das Fettalkoholalkoxylat.

Das Hydrotrop kann in dem flüssigen Reinigungsmittelkonzentrat in einem Gewichtsanteil von 0,05 bis 13 Gew.-%, vorzugsweise von 0,1 bis 7 Gew.-%, weiter vorzugsweise 0,15 bis 3,5 Gew.-%, bezogen auf die Gesamtmasse des flüssigen Reinigungsmittelkonzentrats, vorhanden sein.

Das Alkanolamin ist vorzugsweise ausgewählt aus Monoethanolamin, Triethanolamin, Monoisopropanolamin und Gemischen hiervon. Das Alkanolamin oder dessen Gemisch dient im Rahmen der Erfindung insbesondere dazu, die Alkalität des flüssigen Reinigungsmittels einzustellen. Monoethanolamin weist den Vorteil auf, ein guter Proteinreiniger zu sein. Vorzugsweise ist das Alkanolamin oder dessen Gemisch in dem flüssigen Reinigungsmittelkonzentrat in einem Gewichtsanteil von 1 bis 26 Gew.-%, weiter vorzugsweise von 4 bis 18 Gew.-%, bezogen auf die Gesamtmasse des flüssigen Reinigungsmittelkonzentrats, vorhanden.

Vorzugsweise handelt es sich bei dem Alkalimetallhydroxid um Natriumhydroxid und/oder Kaliumhydroxid, weiter vorzugsweise um Kaliumhydroxid. Das Alkalimetallhydroxid dient im Rahmen der Erfindung insbesondere dazu, die Alkalität des flüssigen Reinigungsmittels einzustellen. Vorzugsweise ist Kaliumhydroxid in dem flüssigen Reinigungsmittelkonzentrat in einem Gewichtsanteil von 1 bis 8 Gew.-%, weiter vorzugsweise 2 bis 5 Gew.-%, bezogen auf die Gesamtmasse des flüssigen Reinigungskonzentrats, vorhanden.

Bei dem Lösungsmittel kann es sich um Wasser oder ein wasserhaltiges Lösungsmittelgemisch handeln. Bevorzugt sind Lösungsmittelgemische, die neben Wasser organische Lösungsmittel ausgewählt aus Ethanol, 2-Propanol, Glykolen, Glycerin und Gemischen hiervon umfassen. Ein bevorzugtes Glykol ist 1,2-Propylenglykol. Vorzugsweise ist das organische Lösungsmittel in dem flüssigen Reinigungsmittelkonzentrat in einem Gewichtsanteil von 0,5 bis 10 Gew.-%, weiter vorzugsweise von 3 bis 7 Gew.-%, bezogen auf die Gesamtmasse des flüssigen Reinigungsmittelkonzentrats, vorhanden.

Vorzugsweise ist Wasser in dem flüssigen Reinigungsmittel-konzentrat in einem Gewichtsanteil von 30 bis 90 Gew.-%, weiter vorzugsweise von 35 bis 70 Gew.-%, noch weiter vorzugsweise von35 bis 60 Gew.-%, noch weiter vorzugsweise 35 bis 50 Gew.-%, noch weiter vorzugsweise 35 bis 45 Gew.-%, bezogen auf die Gesamt-masse des flüssigen Reinigungsmittelkonzentrats, vorhanden.

Die Erfindung beruht auf der überraschenden Erkenntnis, dass die Kombination von mindestens einem Phosphonat und einem ersten Komplexbildner in dem flüssigen Reinigungsmittelkonzentrat eine sehr gute Reinigungsleistung bei nur einer geringen Einsatzkonzentration erzielt und zugleich eine hohe Materialverträglichkeit bei der Anwendung auf verschiedenen Werkstoffen, insbesondere auf Metalloberflächen, aufweist.

Es konnte beobachtet werden, dass die in dem flüssigen Reinigungsmittelkonzentrat enthaltenen Wirkstoffe in einer deutlich geringeren Dosierung als die von anderen im Stand der Technik bekannten Reinigungsmitteln eingesetzt werden können. Dieses ist insbesondere auf eine synergistische Wirkung hinsichtlich der erzielten Reinigungsleistung zurückzuführen. Die Reinigungsleistungen des Konzentrates hinsichtlich Blut umfassend die Kombination von Phosphonat und erstem Komplexbildner ist besser als die, der jeweiligen Einzelkomponenten. Dieses betrifft insbesondere Komplexbildner ausgewählt aus der Stoffklasse der Aminopolycarbonsäuren und deren Salzen.

Im Stand der Technik erfolgt das Eindosieren von enzymatischen, mildalkalischen, flüssigen Reinigungsmitteln, die vorzugsweise Tenside enthalten, bei der maschinellen Reinigung üblicherweise bei einer Wassertemperatur von etwa 40°C. Dieses ist notwendig, da bei geringeren Temperaturen eine zu starke Schaumneigung der Reiniger vorliegt. Nachteilig hieran ist allerdings, dass die Laufzeit der Reinigungsprogramme länger ist, da zunächst die Aufheizzeit von der Einlauftemperatur (meist ca. 18-22°C) bis auf 40°C abgewartet werden muss, bevor der Reiniger wirken kann. Das erfindungsgemäße flüssige Reinigungsmittelkonzentrat ermöglicht es jedoch, eine Kaltdosierung bereits direkt nach dem Wassereinlauf, bei einer Temperatur vorzugsweise von 38°C oder weniger, weiter vorzugsweise von 18 bis 35°C, noch weiter vorzugsweise von 20 bis 30°C, noch weiter vorzugsweise von 22 bis 27°C, noch weiter vorzugsweise bei etwa 25°C, durchzuführen, ohne dass es zu einem Programmabbruch aufgrund von zu starker Schaumentwicklung kommt. Eine solche Kaltwasserdosierung ist mit den aus dem Stand der Technik bekannten und marktüblichen flüssigen Reinigungsmitteln derzeit nicht möglich. Das Kaltdosieren des flüssigen Reinigungsmittelkonzentrats weist eigenständig erfinderischen Gehalt auf.

Eine weitere wichtige Anforderung an das flüssige Reinigungsmittelkonzentrat ist eine möglichst hohe Materialverträglichkeit bei der Anwendung auf verschiedenen Werkstoffen. Insbesondere im Hinblick auf medizinische und/oder chirurgische Instrumente und/oder Apparate ist der Korrosionsschutz von Edelstahl- und (farb-)eloxierten Aluminiumteilen von Bedeutung. Überraschenderweise weist das Konzentrat bei der Anwendung auf verschiedenen Werkstoffen eine hohe Materialverträglichkeit auf. Insbesondere die Anwesenheit der Kombination von Phosphonat und erstem Komplexbildner führt zu einem deutlich verbesserten Korrosionsinhibitionsverhalten auf Edelstahl- und (farb-)eloxierten Aluminiumteilen. Zudem wird überraschenderweise bei einem häufigeren Gebrauch des erfindungsgemäßen flüssigen Reinigungsmittelkonzentrats ein verbesserter Glanz sowie eine verbesserte Haptik insbesondere von Edelstahlteilen beobachtet.

Es konnte beobachtet werden, dass das Phosphonat im Rahmen der Erfindung zudem nicht nur als Komplexierungs- bzw. Dispergierungsmittel fungiert, sondern auch vorteilhafte Wirkung als Korrosionsinhibitor zeigt. Ferner werden ohne Phosphonat bei der Variation einzelner Rezepturinhaltsstoffe erhebliche Schwankungen des pH-Wertes in dem flüssigen Reinigungsmittelkonzentrat beobachtet. Dieses dient somit nicht nur als Korrosionsinhibitor, sondern fungiert ergänzend auch als Puffer.

Zusätzlich konnte festgestellt werden, dass die vorzugsweise Kombination zweier Komplexbildner, zusätzlich zu dem Phosphonat, und deren Auswahl einen erheblichen Einfluss auf die Reinigungsleistung sowie das Korrosionsinhibitionsvermögen hat. Komplexbildner mit größeren Komplexbildungskonstanten für Ca²⁺- und Mg²⁺-Ionen zeigen in Kombination eine bessere Reinigungsleistung bezüglich Blut. Es konnte beobachtet werden, dass die Reinigungsleistung und das Korrosionsvermögen in einem gegensätzlichen Verhältnis zueinander stehen. Eine gute Korrosionsinhibition bedingt eine schlechtere Reinigungsleistung und umgekehrt. Durch die vorzugsweise Kombination von einem ersten und einem zweiten Komplexbildner, zusätzlich zu dem Phosphonat, können diese Eigenschaften jedoch bestmöglich optimiert werden.

Gegenstand der Erfindung ist ferner eine gebrauchsfertige Anwendungslösung umfassend 0,05 bis 99,9% des erfindungsgemäßen flüssigen Reinigungsmittelkonzentrats, wobei ein pH-Wert der gebrauchsfertigen Anwendungslösung 9 oder >9, vorzugsweise 9-12, weiter vorzugsweise 10-12, noch weiter vorzugsweise 10-11, ist.

Vorzugsweise umfasst die gebrauchsfertige Anwendungslösung 0,05 bis 10%, weiter vorzugsweise 0,1 bis 1% des erfindungsgemäßen flüssigen Reinigungsmittelkonzentrats.

Die zuvor aufgeführten Bestandteile, Eigenschaften und vorteilhaften Effekte der gebrauchsfertigen Anwendungslösung entsprechen dabei denen, die zuvor für das flüssige Reinigungsmittelkonzentrat definiert wurden. Jedoch sind die Bestandteile in der gebrauchsfertigen Anwendungslösung in den folgenden Gewichtsanteilen vorhanden:
Vorzugsweise ist das Phosphonat oder das Phosphonatgemisch in der gebrauchsfertigen Anwendungslösung in einem Gewichtsanteil von 0,0005 bis 1,3 Gew.-%, weiter vorzugsweise 0,002 bis 0,1 Gew.-%, noch weiter vorzugsweise 0,003 bis 0,08 Gew.-% bezogen auf die Gesamtmasse der gebrauchsfertigen Anwendungslösung, vorhanden.

Vorzugsweise ist der erste Komplexbildner in der gebrauchsfertigen Anwendungslösung in einem Gewichtsanteil von 0,00025 bis 1,0 Gew.-%, weiter vorzugsweise 0,001 bis 0,08 Gew.-%, noch weiter vorzugsweise 0,002 bis 0,06 Gew.-%, bezogen auf die Gesamtmasse der gebrauchsfertigen Anwendungslösung, vorhanden.

Vorzugsweise ist der zweite Komplexbildner in der gebrauchsfertigen Anwendungslösung in einem Gewichtsanteil von 0,00025 bis 1,0 Gew.-%, weiter vorzugsweise 0,001 bis 0,08 Gew.-%, noch weiter vorzugsweise 0,002 bis 0,06 Gew.-%, bezogen auf die Gesamtmasse der gebrauchsfertigen Anwendungslösung, vorhanden.

Vorzugsweise ist das Enzym oder Enzymgemisch in der gebrauchsfertigen Anwendungslösung in einem Gewichtsanteil von 0,000025 bis 0,04 Gew.-%, weiter vorzugsweise von 0,0001 bis 0,02 Gew.-%, bezogen auf die Gesamtmasse der gebrauchsfertigen Anwendungslösung, vorhanden.

Das Fettalkoholalkoxylat kann in der gebrauchsfertigen Anwendungslösung in einem Gewichtsanteil von 0,00005 bis 0,9 Gew.-%, weiter vorzugsweise 0,0004 bis 0,02 Gew.-%%, bezogen auf die Gesamtmasse der gebrauchsfertigen Anwendungslösung, vorhanden sein.

Das aminosäurebasierte Tensid kann in der gebrauchsfertigen Anwendungslösung in einem Gewichtsanteil von 0,000025 bis 0,5 Gew.-%, vorzugsweise 0,0001 bis 0,02 Gew.-%, bezogen auf die Gesamtmasse der gebrauchsfertigen Anwendungslösung, vorhanden sein.

Das Hydrotrop kann in der gebrauchsfertigen Anwendungslösung in einem Gewichtsanteil von 0,000025 bis 1,3 Gew.-%, vorzugsweise von 0,0001 bis 0,07 Gew.-%, noch weiter vorzugsweise 0,00015 bis 0,035 Gew.-%, bezogen auf die Gesamtmasse der gebrauchsfertigen Anwendungslösung, vorhanden sein.

Das Alkanolamin oder dessen Gemisch kann in der gebrauchsfertigen Anwendungslösung in einem Gewichtsanteil von 0,0005 bis 2,6 Gew.-%, vorzugsweise von 0,004 bis 0,18 Gew.-%, bezogen auf die Gesamtmasse der gebrauchsfertigen Anwendungslösung, vorhanden sein.

Das Alkalimetallhydroxid kann in der gebrauchsfertigen Anwendungslösung in einem Gewichtsanteil von 0,0005 bis 0,8 Gew.-%, vorzugsweise von 0,002 bis 0,05 Gew.-%, bezogen auf die Gesamtmasse der gebrauchsfertigen Anwendungslösung, vorhanden sein.

Das organische Lösungsmittel kann in der gebrauchsfertigen Anwendungslösung in einem Gewichtsanteil von 0,00025 bis 1,0 Gew.-%, vorzugsweise 0,003 bis 0,07 Gew.-%, bezogen auf die Gesamtmasse der gebrauchsfertigen Anwendungslösung, vorhanden sein.

Wasser kann in der gebrauchsfertigen Anwendungslösung in einem Gewichtsanteil von 90,0 bis 99,985 Gew.-%, vorzugsweise 95,0 bis 99,98 Gew.-%, weiter vorzugsweise 99,6 bis 99,96 Gew.-%, bezogen auf die Gesamtmasse der gebrauchsfertigen Anwendungslösung, vorhanden sein.

Gegenstand der Erfindung ist zudem die Verwendung des erfindungsgemäßen flüssigen Reinigungsmittelkonzentrates oder der erfindungsgemäßen gebrauchsfertigen Anwendungslösung zur Reinigung und/oder Desinfektion von Gegenständen, vorzugsweise zur maschinellen Reinigung und/oder Desinfektion von Gegenständen. In einer vorteilhaften Ausführungsform werden das flüssige Reinigungsmittelkonzentrat oder die gebrauchsfertige Anwendungslösung vorzugsweise kalt dosiert, weiter vorzugsweise bei einer Temperatur von 38°C oder weniger, noch weiter vorzugsweise von 18 bis 35°C, noch weiter vorzugsweise von 20 bis 30°C, noch weiter vorzugsweise von 22 bis 27°C, noch weiter vorzugsweise bei etwa 25°C.

Eine maschinelle Reinigung erfolgt im Rahmen der Erfindung ohne menschliches Zutun während eines automatischen Programmablaufes, vorzugsweise in einer Instrumentenspülmaschine oder im RDG. Mit der Formulierung "Reinigung und/oder Desinfektion" wird zum Ausdruck gebracht, dass das flüssige Reinigungsmittelkonzentrat und die gebrauchsfertige Anwendungslösung sowohl bei der Kombination von Reinigung und Desinfektion in einem einzigen Verfahrensschritt als auch bei Programmabläufen verwendet werden kann, bei denen einem Reinigungsschritt ein separater Desinfektionsschritt nachfolgt.

Bei den Gegenständen handelt es sich vorzugsweise um medizinische und/oder chirurgische Instrumente und/oder Apparate. Gegenstand der Erfindung ist ferner das Verfahren zur Reinigung von medizinischen und/oder chirurgischen Instrumenten und/oder Apparaten, gekennzeichnet durch folgende Schritte:
a) Herstellen einer gebrauchsfertigen Anwendungslösung nach einem der Ansprüche 9 oder 10,
b) Reinigen der medizinischen und/oder chirurgischen Instrumente und/oder Apparate mit der gebrauchsfertigen Anwendungslösung.

In einer vorteilhaften Ausführungsform wird die gebrauchsfertige Anwendungslösung vorzugsweise kalt hergestellt, weiter vorzugsweise bei einer Temperatur von 38°C oder weniger, noch weiter vorzugsweise von 18 bis 35°C, noch weiter vorzugsweise von 20 bis 30°C, noch weiter vorzugsweise von 22 bis 27°C, noch weiter vorzugsweise bei etwa 25°C. Die Herstellung der gebrauchsfertigen Anwendungslösung kann dabei durch die Dosierung des erfindungsmäßen flüssigen Reinigungskonzentrats erfolgen. Optional kann die gebrauchsfertige Anwendungslösung auch manuell ausgehend von dem erfindungsgemäßen flüssigen Reinigungsmittelkonzentrat hergestellt werden.

Die Offenbarung wird nun anhand einiger Ausführungsformen unter Bezugnahmen auf die beigefügten Zeichnungen beispielhaft beschrieben. Es zeigt:
- Figur 1:: Korrosionsversuche mit Graugussspänen GG25 in Anlehnung an DIN 51360 Teil 2 bei verschiedenen Konzentrationen der Anwendungslösungen (d.h. 1a) 10%ig und 1b) 5%ig)
- Figur 2:: Stromdichte-Potential-Kurven der anodischen Teilreaktionen auf Prüfkörpern der Edelstahlqualität 1.4034, wobei die Messungen mit dem erfindungsgemäßen Ansatz (I), dem Ansatz (II) ohne Phosphonat und Salzlösungen verschiedener pH-Werte als Vergleiche dargestellt sind
- Figur 3:: Stromdichte-Potential-Kurven der anodischen Teilreaktionen auf Prüfkörpern der Edelstahlqualität 1.4031, wobei die Messungen mit dem erfindungsgemäßen Ansatz (I), dem Ansatz (II) ohne Phosphonat und Salzlösungen verschiedener pH-Werte als Vergleiche dargestellt sind
- Figur 4:: Lage der Korrosionspotentiale, d.h. der StromdichteMinima, (oben) und graphische Ergebnisse der Tafelanalyse mit Prüfkörpern der Edelstahlqualität 1.4034 (unten)
- Figur 5:: Ergebnisse der Tauchreinigungsversuche mit dem erfindungsgemäßen Ansatz (I) und dem Ansatz (II) ohne Phosphonat als Vergleich mit heparinisiertem Schafsblut als Anschmutzung
- Figur 6:: Reinigungsleistung von gebrauchsfertigen Anwendungslösungen umfassend Phosphonat und MGDA bezüglich Schafblut bei Variation eines zweiten Komplexbildners, aufgetragen im Vergleich mit log(K)-Literaturwerten für Ca²⁺ und Mg²⁺
- Figur 7:: Reinigungsleistung und Korrosionsverhalten von gebrauchsfertigen Anwendungslösungen umfassend Phosphonat und MGDA bezüglich Schafblut bei Variation eines zweiten Komplexbildners, aufgetragen im Vergleich mit log (K) -Literaturwerten für Ca²⁺ und Mg²⁺
- Figur 8:: Druck- und Temperaturkurven für die Kaltwasserdosierung eines erfindungsgemäßen flüssigen Reinigungsmittelkonzentrats in einer Konzentration von 3 ml/l bei 25°C
- Figur 9:: Druck- und Temperaturkurven für die Kaltwasserdosierung der aus dem Stand der Technik bekannten und marktüblichen Reiniger mit der jeweils standardmäßig empfohlenen Konzentration bei 25°C

### 1. Phosphonat

### 1. Korrosionsversuche mit Graugussspänen GG25 in Anlehnung an DIN 51360 Teil (nicht gemäß der Erfindung)

Vier verschiedene Phosphonate (d.h. die Natriumsalze der ATMP, HEDP, PBTC, DTPMP) und zwei weitere Komplexbildner (d.h. Natriumglucoheptonat, HEDTA) wurden in äquimolarem Verhältnis in einer ansonsten gleichbleibenden flüssigen Reinigungsformulierung auf ihre Korrosionsinhibitionswirkung untersucht, wobei der pH-Wert gegebenenfalls eingestellt wurde. Zur Beurteilung erfolgten Korrosionsversuche mit Graugussspänen GG25 in Anlehnung an DIN 51360 Teil 2 bei verschiedenen Konzentrationen der Anwendungslösungen (d.h. 10%ig und 5%ige).
a. Geräte und Materialien
   - Petrischalen Ø 100 mm (Glas oder Kunststoff)
   - Filterpapier Ø 70 mm 589 der Fa. Whatman aschefrei, mittelschnell filtrierend
   - Grauguß GG 25-Späne nach DIN 51360 T2 (Fa. Riegger Industriehandel, Artikel 03-39)
   - VE-Wasser
b. Durchführung
   Auf das in die Petrischale eingelegte Filterpapier wurden mit Hilfe eines Löffelspatels 2,0 g ± 0,1 g der Späne eingewogen. Die Späne wurden möglichst mittig auf einer Fläche von Ø 40-50 mm verteilt. Die Späne und das Filterpapier wurden gleichmäßig mit 2 ml der 10%igen bzw. 5%igen gebrauchsfertigen Anwendungslösung benetzt und die Petrischale mit dem Deckel verschlossen. Die so vorbereiteten Proben wurden 2 Stunden ± 10 Minuten bei Raumtemperatur (20-25°C) ohne direkte Sonneneinstrahlung oder Zugluft gelagert. Die Späne wurden entfernt und verworfen. Das Filterpapier wurde unter fließendem VE-Wasser abgespült und für 5-10 Sekunden in Aceton geschwenkt. Das Filterpapier wurde bei Raumtemperatur (20-25°C) getrocknet. Sofort nach der Trocknung wurde der Korrosionsgrad bestimmt. Jede Prüfung wurde als Doppelbestimmung durchgeführt.
c. Auswertung
   Für die Auswertung wurde, anstelle einer visuellen Beurteilung, die Fläche der auftretenden Korrosion zur Gesamtfläche des verwendeten Filterpapiers in Beziehung gesetzt. Die Integrale der Flächen wurden mithilfe der Software ImageJ ermittelt.
d. Ergebnis
   Figur 1 zeigt die Ergebnisse der Korrosionsversuche mit Graugussspänen GG25 in Anlehnung an DIN 51360 Teil 2 bei verschiedenen Konzentrationen der Anwendungslösungen (Probe 1: Na-ATMP, Probe 2: Na-HEDP, Probe 3: Na-PBTC, Probe 4: Na-Glucoheptonat, Probe 5: Na-DTPMP, Probe 6: Na-HEDTA; Probe Ref: Vergleich ohne Zusatz), wobei Figur 1a) die Versuche mit 10%i-gen gebrauchsfertigen Anwendungslösungen und Figur 1b) die Versuche mit 5%igen gebrauchsfertigen Anwendungslösungen zeigen. In beiden Fällen wurden die besten Ergebnisse mit den gebrauchsfertigen Anwendungslösungen enthaltend Na-ATMP (Probe 1) und Na-PBTC (Probe 3) erhalten.

### 2. Untersuchungen des pH-Wertes (nicht gemäß der Erfindung)

Es konnte gezeigt werden, dass das Phosphonat als Korrosionsinhibitor fungiert. Ein weiterer Effekt des Phosphonates kann bei einer systematischen Variation anderer Komponenten, z.B. des Komplexbildners, bei einer ansonsten gleichbleibenden Zusammensetzung des Reinigungsmittelkonzentrats beobachtet werden.

**Tabelle 1: pH-Werte bei Variation von Komplexbildnern in An- oder Abwesenheit von Phosphonat (PBTC)**

| **Komplexbildner** | **pH-Wert ohne Phosphonat** | **pH-Wert mit Phosphonat** |
|---|---|---|
| HEDTA | 12,6 | 10,9 |
| EDDS | 11,0 | 10,6¹ |
| IDS | 11,7 | 10,9 |
| GLDA | 12,4 | 10,9 |
| Polyaspartat | 11,6 | 10,8 |
| EDTA | 12,6 | 10,9 |
| MGDA | 12,3 | 10,9 |
| - | | 10,8 |

| | | |
|---|---|---|
| ¹eingesetzter Rohstoff nur zu ¾ deprotoniert | | |

Es zeigt sich, dass der pH-Wert stabil ist, wenn Phosphonat zugegen ist. Fehlt dieses, wird bei der Variation der Inhaltsstoffe, d.h. beim Zusatz verschiedener Komplexbildner, erhebliche Schwankungen des pH-Werts beobachtet (siehe Tabelle 1). Das Phosphonat dient somit in dem flüssigen Reinigungskonzentrat und der gebrauchsfertigen Anwendungslösung nicht nur als Korrosionsinhibitor, sondern fungiert auch als Puffer.

### 2. Kombination von Phosphonat und Komplexbildner

Es wurden elektrochemische Korrosionsmessungen und Tauchreinigungsversuche mit heparinisiertem Schafblut durchgeführt. Hierfür wurden zwei Ansätze hergestellt. Ansatz (I) ist ein erfindungsgemäßes flüssiges Reinigungsmittelkonzentrat, das aus den folgenden Bestandteilen hergestellt wurde:

| | |
|---|---|
| 3,5 Gew.-% | Endoprotease |
| 10 Gew.-% | 50%ige PBTC |
| 8,5 Gew.-% | 45%ige KOH |
| 6,0 Gew.-% | 40%ige MGDA, 3Na |
| 6,0 Gew.- | 40%ige HEDTA |
| 0,5 Gew.-% | Fettalkoholalkoxylat C12-C15 mit 2EO/4PO |
| 3,2 Gew.-% | 42%iges Na-Octylsulfat |
| 16 Gew.-% | 99%iges Triethanolamin |
| auf 100 Gew.-% | Wasser |

Ansatz (II) ist ein Vergleich nicht gemäß der Erfindung ohne Phosphonat bei einer ansonsten gleichbleibenden Rezepturformulierung, wobei der pH-Wert identisch zu dem Ansatz (I) eingestellt wurde. Anhand der durchgeführten Versuche kann die synergistische Wirkung des Phosphonats in Kombination mit Aminopolycarboxylaten als Komplexbildner anschaulich belegt werden.

### 1. Elektrochemische Korrosionsmessungen

### a. Messmethode

Es wurde jeweils zunächst die Leerlaufspannung (open circuit potential, OCP) des Systems bestimmt. Um eine hinreichende Gleichgewichtseinstellung zu gewährleisten, geschah dies über einen Zeitraum von 600 s. Im Anschluss wurde die Stromdichte-Potential-Kurve über einen Potentialbereich von -0.1 bis +1.5 V bezogen auf das gemessene OCP aufgenommen. Dazu wurde eine Schrittweite von 0.001 V bei einer Scangeschwindigkeit von 0.01 V/s eingestellt.

### b. Durchführung

Zur Durchführung der elektrochemischen Korrosionsexperimente wurde ein Messaufbau bestehend aus einem Potentiostaten Autolab PGSTAT204 sowie einer Korrosionsmesszelle für flache Proben (Metrohm AG) mit einer Dreielektrodenanordnung und einer Silber/Silberchlorid-Referenzelektrode verwendet. Als Prüfkörper kamen geschliffene Edelstahlbleche der Qualitäten 1.4034 und 1.4301 zum Einsatz.

Es wurden elektrochemische Korrosionsversuche auf Prüfkörpern der zwei Edelstahlqualitäten 1.4034 (Chromstahl; weniger korrosionsbeständig; vgl. Figur 2) und 1.4301 (Chrom-Nickel-Stahl; korrosionsbeständiger; vgl. Figur 3) durchgeführt. Dazu wurde jeweils eine 10%ige Anwendungslösung der Ansätze (I) und (II) in einer 0.9%igen Lösung von Natriumchlorid (entsprechend phys. Kochsalzlösung) hergestellt, um die erforderlichen korrosiven Bedingungen zu erhalten und Stromdichte-Potential-Kurven aufgenommen. Die pH-Werte betrugen 10.5 von Ansatz (I) mit Phosphonat und 11.5 von Ansatz (II) ohne Phosphonat. Trotz des geringeren pH-Werts der Anwendungslösung von Ansatz (I) ergaben die Messungen niedrigere Korrosionsströme als bei der Phosphonat-freien Variante mit höherem pH-Wert (siehe Figur 2). Grundsätzlich wäre zu erwarten gewesen, dass die Korrosionsbeständigkeit von Stählen mit steigendem pH-Wert ebenfalls zunimmt, sodass eine verbesserte Beständigkeit bei zudem im Vergleich niedrigerem pH-Wert auf einen deutlichen Inhibitionseffekt hinweist.

Um auszuschließen zu können, dass der pH-Wert für das beobachtete Verhalten verantwortlich ist, erfolgten weitere Versuche mit Salzlösungen, bei denen der pH-Wert mit Kalilauge auf 10.5 bzw. 11.5 eingestellt wurde. Dies entspricht den gemessenen pH-Werten der beiden Anwendungslösungen, ohne dass jedoch Bestandteile der Reinigungslösungen das Korrosionsverhalten beeinflussen könnten. Als Referenz wurde zudem ein Versuch mit Natriumchlorid-Lösung ohne pH-Einstellung durchgeführt (pH = 7.9). Die dazugehörigen Stromdichte-Potential-Verläufe (siehe Figur 2) zeigen deutlich, dass der Korrosionsstrom mit steigendem pH-Wert abnimmt. So ist erwartungsgemäß ein niedrigerer Strom bei pH = 11.5 gegenüber pH = 10.5 und pH = 7.9 zu beobachten.

Insbesondere in der Versuchsreihe mit dem weniger korrosionsbeständigen Stahl 1.4034 (vgl. Figur 2) lassen sich die Effekte des pH-Wertes alleine, sowie die zusätzliche Wirkung der beiden Formulierungen hervorragend differenzieren. So bilden hier auch die durch Tafel-Analyse ermittelten Korrosionspotentiale und Korrosionsraten der einzelnen Messungen die beschriebenen Effekte anschaulich ab. Diese finden sich in der nachfolgenden Tabelle 2 sowie in Figur 4.

Der steigende pH-Wert führte bei den NaCl-Lösungen zu einer Verringerung der Korrosionsrate, sowie zu einer Verschiebung des Korrosionspotentials in Richtung positiverer Potentiale. Die Zugabe der Anwendungslösungen verstärkte im selben pH-Bereich beide Effekte, wobei die erfindungsgemäße Variante mit Phosphonat die am stärksten in Richtung positiverer Werte verschobenen Korrosionspotentiale aufweist, obwohl der pH-Wert hier, wie zuvor beschrieben, niedriger ist als bei der Vergleichsvariante ohne Phosphonat.

**Tabelle 2: Korrosionspotentiale und Korrosionsraten aus der Tafelanalyse der durchgeführten Korrosionsexperimente, wobei die Versuche der Ansätze (I) und (II) jeweils als Doppelbestimmung (A) und (B) durchgeführt wurden**

| **Stahl 1.4034** | **Korrosionspotential [V]** | **Korrosionsrate [mm/Jahr]** |
|---|---|---|
| 0.9% NaCl pH=7.9 | -0.332 | 0.046 |
| 0.9% NaCl pH=10.5 | -0.289 | 0.006 |
| 0.9% NaCl pH=11.5 | -0.287 | 0.004 |
| Ansatz II (A) | -0.269 | 0.001 |
| Ansatz II (B) | -0.238 | 0.001 |
| Ansatz I (A) | -0.227 | 0.001 |
| Ansatz I (B) | -0.221 | 0.001 |

### 2. Reinigungsversuche im Tauchbad

### a. Geräte und Materialen

- Edelstahlplättchen (leicht angeraut, Fläche 1 cm × 9 cm)
- Schafblut heparinisiert mit 10 IE/ml

Protaminsulfat oder Protaminchlorid: ACILA GmbH
- Markierungspunkte Ø 8mm grün
- VE-Wasser

### b. Durchführung

Herstellung der Prüfplättchen heparinisiertes, reaktiviertes Schafblut:
Das heparinisierte Schafblut und das Protaminsulfat/Protaminchlorid wurden bis zum Versuch im Klimaschrank bei 6°C gelagert. Für die Herstellung der Prüfanschmutzung sollte das Schafblut und das Protaminsulfat/Protaminchlorid eine Temperatur von 20°C erreicht haben. Die fettfreien Edelstahlplättchen wurden auf ein Rack gespannt und sollten horizontal möglichst gerade ausgerichtet sein.

75 µl Protaminsulfat oder Protaminchlorid wurden mit 5 ml heparinisierten Schafblut in einem 50 ml-Becherglas auf einem Magnetrührer kurz gemischt. Von dieser Lösung wurden auf jedes Plättchen 100 µl pipettiert und mit einer Impföse gleichmäßig verteilt ohne die Befestigungslöcher und die seitlichen Flächen dabei zu kontaminieren. Danach erfolgte eine Inkubation jeder Charge für 1 Stunde bei Raumtemperatur in wasserdampfgesättigter Luft (100% Luftfeuchtigkeit LF). Das Gestell der Plättchen kann ins VE-Wasser eintauchen, jedoch müssen die Plättchen oberhalb des Wasserspiegels gelagert werden. Zur Einstellung von 100% LF wurde der Boden einer 8,5 l Plastikdose mit mindestens 1 l VE-Wasser gefüllt. Das VE-Wasser muss den Boden der horizontal aufgestellten Schale vollständig bedecken. Die Schale wurde mind. 2 Stunden vor Start mit einem Deckel versehen (Konditionierung der Atmosphäre). Nach 1 Stunde wurden die nassen Prüfkörper mit der koagulierten Blutanschmutzung aus der Plastikschale genommen und bei Raumtemperatur getrocknet.

Die Qualität der trockenen Prüfplättchen wurde überprüft. Plättchen mit Luftblasen auf der Anschmutzung oder die Unregelmäßigkeiten aufweisen wurden aussortiert. Auf alle anderen Plättchen wurde je ein grüner Markierungspunkt geklebt. Bis zur Verwendung im Tauchversuch wurden die Prüfplättchen in Reagenzgläsern mit Schraubverschluss bei Raumtemperatur gelagert.

Durchführung Tauchversuch:

| | |
|---|---|
| Konzentration: | 2,5 ml/l |
| Wasserqualitäten: | VE-Wasser |
| Temperatur: | 45°C ± 1°C |
| Haltezeit: | 4 min |
| Rührgeschwindigkeit: | 350 U/min (Rührer IKA RCT classic) |
| Prüfplättchen: | Heparinisiertes, reakt. Schafblut |

Tauchreinigungsversuche wurden mit beiden Versuchsansätzen bei einer Dosierung von 2.5 ml/l in VE-Wasser und einer Temperatur von 45°C bei einer Kontaktzeit von 4 Minuten durchgeführt. Mit jeder Rezepturvariante erfolgten vier Einzelexperimente, der Rückstand wurde mit einer 0,1%igen Amidoschwarzlösung eingefärbt und die Fläche bestimmt. Die Mittelwerte der Vierfachbestimmungen sind in Abbildung 3 aufgetragen.

### c. Auswertung

Die Auswertung erfolgte visuell mit den getrockneten Plättchen. Zusätzlich erfolgte auch hier die Auswertung mithilfe der Integrale der verbleibenden Blutrückstände in Relation zur Gesamtfläche des Prüfkörpers unter Zuhilfenahme der Software ImageJ.

### d. Ergebnisse

Figur 5 zeigt die Ergebnisse der Tauchreinigungsversuche mit dem erfindungsgemäßen Ansatz (I) und Ansatz (II) ohne Phosphonat, wobei heparinisiertes Schafblut als Anschmutzung verwendet wurde.

Wie Figur 5 zeigt, wurde mit dem erfindungsgemäßen Ansatz (I) ein etwas besseres Reinigungsergebnis bei der Entfernung heparinisierten Schafblutes erzielt als mit dem vergleichenden Ansatz (II), der kein Phosphonat und nur Aminopolycarboxylate als Komplexbildner enthält. Zudem lag der pH-Wert der erfindungsgemäßen Anwendungslösung von Ansatz (I) mit 10.5 sogar etwas niedriger als bei der Anwendungslösung von Ansatz (II), für die ein pH-Wert von 10.7 bestimmt wurde.

Das erfindungsgemäße flüssige Reinigungskonzentrat sowie dessen gebrauchsfertige Anwendungslösung von Ansatz (I) zeigen, im Vergleich zu dem Reinigungskonzentrat und dessen Anwendungslösung von Ansatz (II) ohne Phosphonat, einen verbesserten Korrosionsschutz bezüglich Edelstahl, eine besserer Materialverträglichkeit z.B. mit Aluminium, sowie eine verbesserte Reinigungsleistung bezüglich Blut, trotz eines niedrigeren pH-Wertes, der für gewöhnlich einen gegenteiligen Effekt hat. Darüber hinaus wurde eine Pufferwirkung des gewünschten pH-Wertes durch die Anwesenheit des Phosphonates über einen breiten Konzentrationsbereich festgestellt.

### 3. Kombination von Komplexbildnern

Der Komplexbildner MGDA wurde in einem erfindungsgemäßen flüssigen Reinigungskonzentrat zusätzlich zu dem enthaltenen Phosphonat PBTC jeweils mit einem zweiten Komplexbildner (d.h. HEDTA, EDDS, IDS, GLDA, Polyaspartat, EDTA) kombiniert und von sämtlichen Versuchsansätzen dieser Reihe die Korrosionsinhibitionseigenschaften sowie die Reinigungsleistung bezüglich Schafblut untersucht. Dabei sind die Kombinationen mit EDDA und Polyaspartat nicht gemäß der Erfindung.

### 1. Korrosionsversuche

Die Korrosionsversuche erfolgten mit Graugussspänen GG25 in Anlehnung an DIN 51360 Teil 2 bei einer Konzentration der Anwendungslösungen von 2,5%. Die Durchführung und Auswertung der Versuche erfolgte dabei analog zu den bereits oben ausgeführten Korrosionsversuchen der Phosphonate. Dabei sind die Versuche mit Polyaspartat und DTPMP nicht gemäß der Erfindung.

### 2. Reinigungsversuche im Tauchbad

### a. Geräte und Materialen

- Edelstahlplättchen (leicht angeraut, Fläche 1 cm x 9 cm)
- Schafblut heparinisiert mit 10 IE/ml
   Protaminsulfat oder Protaminchlorid: ACILA GmbH
- Markierungspunkte Ø 8mm grün
- VE-Wasser

### b. Durchführung

Die Herstellung der Prüfkörper mit heparinisiertem, reaktivierten Schafblut erfolgte wie zuvor beschrieben. Durchführung Tauchversuch:

| | |
|---|---|
| Konzentration: | 2,0 ml/l |
| Wasserqualitäten: | VE-Wasser |
| Temperatur: | 45°C ± 1°C |
| Haltezeit: | 4 min |
| Rührgeschwindigkeit: | 350 U/min (Rührer IKA RCT classic) |
| Prüfplättchen: | Heparinisiertes, reakt. Schafblut |

Tauchreinigungsversuche wurden mit beiden Versuchsansätzen bei einer Dosierung von 2,0 ml/l in VE-Wasser und einer Temperatur von 45°C bei einer Kontaktzeit von 4 Minuten durchgeführt. Mit jeder Rezepturvariante erfolgten vier Einzelexperimente, der Rückstand wurde mit einer 0,1%igen Amidoschwarzlösung eingefärbt und die Fläche bestimmt.

### c. Auswertung

Die Auswertung der Reinigungsergebnisse erfolgte visuell mit den getrockneten Plättchen. Zusätzlich erfolgte auch hier die Auswertung durch Integration der Fläche relativ zu weiteren Einzelversuchen.

### 3. Ergebnisse der Korrosions- und Reinigungsversuche

Zum einen konnte beobachtet werden, dass die Auswahl des zweiten Komplexbildners sowohl einen Einfluss auf die Reinigungsleistung als auch auf das Korrosionsverhalten des flüssigen Reinigungsmittels hat (vgl. Figuren 6 und 7). Zum anderen konnte eine wechselseitige Beziehung zwischen Korrosionsverhalten und Reinigungsleistung gefunden werden (vgl. Figur 7). So führt ein verbesserter Korrosionsschutz zu einer Verschlechterung der Reinigungswirkung und umgekehrt. Ein weiterer Zusammenhang ist zudem zwischen der Reinigungsleistung und den Komplexstabilitäten (log(K)) der Komplexbildner mit Ca²⁺- und Mg²⁺-Ionen zu beobachten (vgl. Figur 6). Der Einsatz von Komplexbildnern mit höheren log(K)-Werten führt in der gebrauchsfertigen Anwendungslösung zu einer verbesserten Reinigungsleistung, entsprechend verschlechterte sich diese, wenn Komplexbildner mit niedrigeren Stabilitätskonstanten verwendet werden. Besonders deutlich zu erkennen ist dieser Zusammenhang, wenn alle drei Parameter bei der Auftragung gegen den Mittelwert der log(K)-Werte für Ca²⁺- und Mg²⁺-Ionen in aufsteigender Reihenfolge angeordnet sind (vgl. Figur 7).

### 4. Kaltwasserdosierung

Im Stand der Technik erfolgt das Eindosieren von enzymatischen, mildalkalischen, flüssigen Reinigungsmitteln, die vorzugsweise Tenside enthalten, für die maschinelle Reinigung üblicherweise bei einer Wassertemperatur von etwa 40°C. Dieses ist notwendig, da bei geringeren Temperaturen eine zu starke Schaumneigung der Reinigungsmittel vorliegt. Nachteilig an der Dosierung bei einer Temperatur von etwa 40°C ist allerdings, dass die Laufzeit der Reinigungsprogramme verlängert wird, da zunächst eine gewisse Dauer für das Aufheizen von der Einlauftemperatur (meist ca. 18-22°C) bis auf eine Temperatur von 40°C abgewartet werden muss, bevor das Reinigungsmittel wirken kann.

Das erfindungsgemäße flüssige Reinigungsmittelkonzentrat sowie die gebrauchsfertige Anwendungslösung ermöglichen hingegen eine Kaltdosierung bereits direkt nach dem Wassereinlauf, vorzugsweise bei einer Temperatur von 38°C oder weniger, noch weiter vorzugsweise von 18 bis 35°C, noch weiter vorzugsweise von 20 bis 30°C, noch weiter vorzugsweise von 22 bis 27°C, noch weiter vorzugsweise bei etwa 25°C, ohne dass es zu einem Programmabbruch aufgrund von zu starker Schaumentwicklung kommt. Dies ist mit den aus dem Stand der Technik bekannten Reinigungsmitteln derzeit nicht möglich.

In Figur 8 wird der korrekte und vollständige Programmablauf (Druck- und Temperaturkurven) aus einer Reinigungs- und Desinfektionsanlage (UniClean PL II der Firma MMM) dargestellt. Hierbei erfolgte die Dosierung des erfindungsgemäßen flüssigen Reinigungsmittelkonzentrats mit einer Konzentration von 3 ml/l bei 25°C.

Analog wurde dieses für einige der aus dem Stand der Technik bekannten und marktüblichen Reiniger mit der jeweils standardmäßig empfohlenen Konzentration bei 25°C durchgeführt (u.a. Dr. Weigert, neodisher MediClean forte, 6 ml/l, #681964; Ruhof, Endozyme AW plus, 3,5 ml/l; Dr. Schumacher, thermoshield Xtreme, 3 ml/l, #460764; Borer, deconex Twin pH10 + Twin Zyme, 3 ml/l + 1,5 ml/l, #0370073 + #0,397577; Prolystica, Prolystica 2x concentrate alkaline cleaner, 3 ml/l, #290186). Für diese Reinigungsmittel wird ein Programmabbruch, wie er in Figur 9 dargestellt ist, beobachtet.

## Patentansprüche

1. Flüssiges Reinigungsmittelkonzentrat umfassend:
a. mindestens ein Phosphonat,
b. einen ersten Komplexbildner ausgewählt aus (Hydroxyethyl)ethylendiamintriessigsäure, Methylglycindiessigsäure und deren Salzen,
c. einen zweiten Komplexbildner ausgewählt aus (Hydroxyethyl)ethylendiamintriessigsäure, Ethylendiamintetraessigsäure, Glutaminsäure-N,N-diessigsäure, Iminodibernsteinsäure, Methylglycindiessigsäureund deren Salzen, wobei der erste und zweite Komplexbildner verschieden voneinander sind, und
d. mindestens ein Enzym, vorzugsweise proteolytisches Enzym,
wobei ein pH-Wert des flüssigen Reinigungsmittelkonzentrats 9 oder >9 ist.

2. Flüssiges Reinigungsmittelkonzentrat nach Anspruch 1, **dadurch gekennzeichnet, dass** das flüssige Reinigungsmittelkonzentrat einen pH-Wert 9-12, vorzugsweise 10-12, weiter vorzugsweise 10-11, aufweist.

3. Flüssiges Reinigungsmittelkonzentrat nach Anspruch 1 oder 2, **dadurch gekennzeichnet, dass** das mindestens eine Phosphonat ausgewählt ist aus Salzen der Phosphonobutantricarbonsäure (PBTC), der Aminotrismethylenphosphonsäure (ATMP), der 1-Hydroxyethan-1,1-diphosphonsäure (HEDP), der Diethylentriamin-penta(methylenphosphonsäure) (DTPMP) und Gemischen hiervon.

4. Flüssiges Reinigungsmittelkonzentrat nach einem der Ansprüche 1 bis 3, **dadurch gekennzeichnet, dass** das Phosphonat das Natriumsalz der Phosphonobutantricarbonsäure, der Aminotrismethylenphosphonsäure, oder ein Gemisch hiervon ist.

5. Flüssiges Reinigungsmittelkonzentrat nach einem der Ansprüche 1 bis 3, **dadurch gekennzeichnet, dass** der erste Komplexbildner das Natriumsalz der (Hydroxyethyl)ethylendiamintriessigsäure oder das Natriumsalz der Methylglycindiessigsäure ist.

6. Flüssiges Reinigungsmittelkonzentrat nach einem der Ansprüche 1 bis 5, **dadurch gekennzeichnet, dass** das flüssige Reinigungsmittelkonzentrat als Phosphonat das Natriumsalz der Phosphonobutantricarbonsäure, das Natriumsalz der Aminotrimethylenphosphonsäure oder ein Gemisch hiervon, als ersten Komplexbildner das Natriumsalz der Hydroxyethyl)ethylendiamintriessigsäure, und vorzugsweise als zweiten Komplexbildner das Natriumsalz der Methylglycindiessigsäure, umfasst.

7. Flüssiges Reinigungsmittelkonzentrat nach einem der Ansprüche 1 bis 6, **dadurch gekennzeichnet, dass** das flüssige Reinigungsmittel ferner weitere Bestandteile ausgewählt aus Tensiden, Hydrotropen, Alkanolaminen, Alkalimetallhydroxiden, Lösungsmitteln, Korrosionsschutzmitteln, Duftstoffen und Farbstoffen umfasst.

8. Flüssiges Reinigungsmittelkonzentrat nach einem der Ansprüche 1 bis 7, **dadurch gekennzeichnet, dass** mindestens einer der folgenden Bestandteile in dem flüssigen Reinigungsmittelkonzentrat jeweils in den folgenden Gewichtsanteilen enthalten ist:
- das Phosphonat oder Phosphonatgemisch in einem Gewichtsanteil von 1 bis 13 Gew.-%, vorzugsweise von 2 bis 10 Gew.-%, bezogen auf die Gesamtmasse des flüssigen Reinigungsmittelkonzentrats;
- der erste Komplexbildner in einem Gewichtsanteil von 0,5 bis 10 Gew.-%, vorzugsweise von 1 bis 8 Gew.-%, bezogen auf die Gesamtmasse des flüssigen Reinigungsmittelkonzentrats;
- der zweite Komplexbildner in einem Gewichtsanteil von 0,5 bis 10 Gew.-%, vorzugsweise von 1 bis 8 Gew.-% ,bezogen auf die Gesamtmasse des flüssigen Reinigungsmittelkonzentrats;
- das Enzym oder Enzymgemisch in einem Gewichtsanteil von 0,05 bis 4 Gew.-%, vorzugsweise 0,1 bis 2 Gew.-%, bezogen auf die Gesamtmasse des flüssigen Reinigungsmittelkonzentrats.

9. Gebrauchsfertige Anwendungslösung umfassend 0,05 bis 99,9% des flüssigen Reinigungsmittelkonzentrats nach einem der Ansprüche 1 bis 8, wobei ein pH-Wert der gebrauchsfertigen Anwendungslösung 9 oder >9 ist.

10. Gebrauchsfertige Anwendungslösung nach Anspruch 9, **dadurch gekennzeichnet, dass** das flüssige Reinigungsmittelkonzentrat einen pH-Wert 9-12, vorzugsweise 10-12, weiter vorzugsweise 10-11, aufweist.

11. Verwendung des flüssigen Reinigungsmittelkonzentrats nach einem der Ansprüche 1 bis 8 oder der gebrauchsfertigen Anwendungslösung nach einem der Ansprüche 9 oder 10 zur Reinigung und/oder Desinfektion von Gegenständen, vorzugsweise zur maschinellen Reinigung und/oder Desinfektion von Gegenständen.

12. Verwendung nach Anspruch 11, **dadurch gekennzeichnet, dass** es sich bei den Gegenständen um medizinische und/oder chirurgische Instrumente und/oder Apparate handelt.

13. Verwendung nach Anspruch 11 oder 12, **dadurch gekennzeichnet, dass** das flüssige Reinigungsmittelkonzentrat oder die gebrauchsfertige Anwendungslösung kalt dosiert werden, vorzugsweise bei einer Temperatur von 38°C oder weniger, weiter vorzugsweise von 18 bis 35°C, noch weiter vorzugsweise von 20 bis 30°C, noch weiter vorzugsweise von 22 bis 27°C, noch weiter vorzugsweise bei etwa 25°C.

14. Verfahren zur Reinigung von medizinischen und/oder chirurgischen Instrumenten und/oder Apparaten, **gekennzeichnet durch** folgende Schritte:
a) Herstellen einer gebrauchsfertigen Anwendungslösung nach einem der Ansprüche 9 oder 10,
b) Reinigen der medizinischen und/oder chirurgischen Instrumente und/oder Apparate mit der gebrauchsfertigen Anwendungslösung.

15. Verfahren nach Anspruch 14, **dadurch gekennzeichnet, dass** die gebrauchsfertige Anwendungslösung kalt hergestellt wird, vorzugsweise bei einer Temperatur von 38°C oder weniger, weiter vorzugsweise von 18 bis 35°C, noch weiter vorzugsweise von 20 bis 30°C, noch weiter vorzugsweise von 22 bis 27°C, noch weiter vorzugsweise bei etwa 25°C.

## Claims

1. Liquid cleaning agent concentrate comprising:
a. at least one phosphonate,
b. a first chelating agent selected from (hydroxyethyl)ethylenediaminetriacetic acid, methylglycine diacetic acid and salts thereof,
c. a second chelating agent selected from (hydroxyethyl)ethylenediaminetriacetic acid, ethylenediaminetetraacetic acid, glutamic acid-N,N-diacetic acid, iminodisuccinic acid, methylglycine diacetic acid and salts thereof, wherein the first and second chelating agents are different from one another, and
d. at least one enzyme, preferably proteolytic enzyme,
wherein a pH of the liquid cleaning agent concentrate is 9 or >9.

2. Liquid cleaning agent concentrate according to Claim 1, **characterized in that** the liquid cleaning agent concentrate has a pH of 9-12, preferably 10-12, more preferably 10-11.

3. Liquid cleaning agent concentrate according to Claim 1 or 2, **characterized in that** the at least one phosphonate is selected from salts of phosphonobutanetricarboxylic acid (PBTC), of aminotrismethylenephosphonic acid (ATMP), of 1-hydroxyethane-1,1-diphosphonic acid (HEDP), of diethylenetriamine penta(methylenephosphonic acid) (DTPMP) and mixtures thereof.

4. Liquid cleaning agent concentrate according to any of Claims 1 to 3, **characterized in that** the phosphonate is the sodium salt of phosphonobutane tricarboxylic acid, of aminotrismethylenephosphonic acid, or a mixture thereof.

5. Liquid cleaning agent concentrate according to any of Claims 1 to 3, **characterized in that** the first chelating agent is the sodium salt of (hydroxyethyl)ethylenediaminetriacetic acid or the sodium salt of methylglycine diacetic acid.

6. Liquid cleaning agent concentrate according to any of Claims 1 to 5, **characterized in that** the liquid cleaning agent concentrate comprises the sodium salt of phosphonobutanetricarboxylic acid, the sodium salt of aminotrimethylenephosphonic acid or a mixture thereof as the phosphonate, the sodium salt of (hydroxyethyl)ethylenediaminetriacetic acid as the first chelating agent, and preferably the sodium salt of methylglycine diacetic acid as the second chelating agent.

7. Liquid cleaning agent concentrate according to any of Claims 1 to 6, **characterized in that** the liquid cleaning agent also comprises further constituents selected from surfactants, hydrotropes, alkanolamines, alkali metal hydroxides, solvents, corrosion inhibitors, fragrances and dyes.

8. Liquid cleaning agent concentrate according to any of Claims 1 to 7, **characterized in that** at least one of the following constituents is present in the liquid cleaning agent concentrate in the following proportions by weight in each case:
- the phosphonate or phosphonate mixture in a proportion by weight of 1 to 13% by weight, preferably of 2 to 10% by weight, based on the total mass of the liquid cleaning agent concentrate;
- the first chelating agent in a proportion by weight of 0.5 to 10% by weight, preferably of 1 to 8% by weight, based on the total mass of the liquid cleaning agent concentrate;
- the second chelating agent in a proportion by weight of 0.5 to 10% by weight, preferably of 1 to 8% by weight, based on the total mass of the liquid cleaning agent concentrate;
- the enzyme or enzyme mixture in a proportion by weight of 0.05 to 4% by weight, preferably 0.1 to 2% by weight, based on the total mass of the liquid cleaning agent concentrate.

9. Ready-to-use application solution comprising 0.05 to 99.9% of the liquid cleaning agent concentrate according to any of Claims 1 to 8, wherein a pH of the ready-to-use application solution is 9 or >9.

10. Ready-to-use application solution according to Claim 9, **characterized in that** the liquid cleaning agent concentrate has a pH of 9-12, preferably 10-12, more preferably 10-11.

11. Use of the liquid cleaning agent concentrate according to any of Claims 1 to 8 or of the ready-to-use application solution according to either of Claims 9 or 10 for cleaning and/or disinfecting objects, preferably for machine cleaning and/or disinfecting objects.

12. Use according to Claim 11, **characterized in that** the objects are medical and/or surgical instruments and/or apparatuses.

13. Use according to Claim 11 or 12, **characterized in that** the liquid cleaning agent concentrate or the ready-to-use application solution is dispensed cold, preferably at a temperature of 38°C or less, more preferably of 18 to 35°C, further preferably of 20 to 30°C, still more preferably of 22 to 27°C, even more preferably at about 25°C.

14. Method for cleaning medical and/or surgical instruments and/or apparatuses, **characterized by** the following steps:
a) preparing a ready-to-use application solution according to either of Claims 9 or 10,
b) cleaning of the medical and/or surgical instruments and/or apparatuses with the ready-to-use application solution.

15. Method according to Claim 14, **characterized in that** the ready-to-use application solution is prepared cold, preferably at a temperature of 38°C or less, more preferably of 18 to 35°C, further preferably of 20 to 30°C, still more preferably of 22 to 27°C, even more preferably at about 25°C.

## Revendications

1. Concentrat d'agent de nettoyage liquide, comprenant :
a. au moins un phosphonate,
b. un premier complexant choisi parmi l'acide (hydroxyéthyl)éthylènediaminetriacétique, l'acide méthylglycinediacétique et leurs sels,
c. un deuxième complexant choisi parmi l'acide (hydroxyéthyl)éthylènediaminetriacétique, l'acide éthylènediaminetétraacétique, l'acide glutaminique-N,N-diacétique, l'acide iminodisuccinique, l'acide méthylglycinediacétique et leurs sels, le premier et le deuxième complexant étant différents l'un de l'autre et
d. au moins une enzyme, de préférence une enzyme protéolytique,
le pH du concentrat d'agent de nettoyage liquide étant 9 ou >9.

2. Concentrat d'agent de nettoyage liquide selon la revendication 1, **caractérisé en ce que** le concentrat d'agent de nettoyage liquide présente un pH de 9-12, de préférence de 10-12, plus préférablement de 10-11.

3. Concentrat d'agent de nettoyage liquide selon la revendication 1 ou 2, **caractérisé en ce que** ledit au moins un phosphonate est choisi parmi les sels de l'acide phosphonobutanetricarboxylique (PBTC), de l'acide amino-tris-méthylènephosphonique (ATMP), de l'acide 1-hydroxyéthane-1,1-diphosphonique (HEDP), de l'acide diéthylènetriaminepenta(méthylènephosphonique) (DTPMP) et leurs mélanges.

4. Concentrat d'agent de nettoyage liquide selon l'une des revendications 1 à 3, **caractérisé en ce que** le phosphonate est le sel sodique de l'acide phosphonobutanetricarboxylique, de l'acide amino-tris-méthylènephosphonique ou un mélange de ceux-ci.

5. Concentrat d'agent de nettoyage liquide selon l'une des revendications 1 à 3, **caractérisé en ce que** le premier complexant est le sel sodique de l'acide (hydroxyéthyl)éthylènediaminetriacétique ou le sel sodique de l'acide méthylglycinediacétique.

6. Concentrat d'agent de nettoyage liquide selon l'une des revendications 1 à 5, **caractérisé en ce que** le concentrat d'agent de nettoyage liquide comprend, en tant que phosphonate, le sel sodique de l'acide phosphonobutanetricarboxylique, le sel sodique de l'acide amino-tris-méthylènephosphonique ou un mélange de ceux-ci, en tant que premier complexant, le sel sodique de l'acide (hydroxyéthyl)éthylènediaminetriacétique et, de préférence, en tant que deuxième complexant, le sel sodique de l'acide méthylglycinediacétique.

7. Concentrat d'agent de nettoyage liquide selon l'une des revendications 1 à 6, **caractérisé en ce que** l'agent de nettoyage liquide comprend en outre d'autres constituants choisis parmi les tensioactifs, les hydrotropes, les alcanolamines, les hydroxydes de métal alcalin, les solvants, les agents de protection contre la corrosion, les parfums et les colorants.

8. Concentrat d'agent de nettoyage liquide selon l'une des revendications 1 à 7, **caractérisé en ce qu'**au moins l'un des constituants suivants est contenu dans le concentrat d'agent de nettoyage liquide, à chaque fois dans les proportions pondérales suivantes :
- le phosphonate ou le mélange de phosphonates dans une proportion pondérale de 1 à 13% en poids, de préférence de 2 à 10% en poids, par rapport à la masse totale du concentrat d'agent de nettoyage liquide ;
- le premier complexant dans une proportion pondérale de 0,5 à 10% en poids, de préférence de 1 à 8% en poids, par rapport à la masse totale du concentrat d'agent de nettoyage liquide ;
- le deuxième complexant dans une proportion pondérale de 0,5 à 10% en poids, de préférence de 1 à 8% en poids, par rapport à la masse totale du concentrat d'agent de nettoyage liquide ;
- l'enzyme ou le mélange d'enzymes dans une proportion pondérale de 0,05 à 4% en poids, de préférence de 0,1 à 2% en poids, par rapport à la masse totale du concentrat d'agent de nettoyage liquide.

9. Solution d'application prête à l'emploi, comprenant 0,05 à 99,9% du concentrat d'agent de nettoyage liquide selon l'une des revendications 1 à 8, le pH de la solution d'application prête à l'emploi étant 9 ou >9.

10. Solution d'application prête à l'emploi selon la revendication 9, **caractérisée en ce que** le concentrat d'agent de nettoyage liquide présente un pH de 9-12, de préférence de 10-12, plus préférablement de 10-11.

11. Utilisation du concentrat d'agent de nettoyage liquide selon l'une des revendications 1 à 8 ou de la solution d'application prête à l'emploi selon l'une des revendications 9 ou 10 pour le nettoyage et/ou la désinfection d'objets, de préférence pour le nettoyage et/ou la désinfection en machine d'objets.

12. Utilisation selon la revendication 11, **caractérisée en ce qu'**il s'agit, pour les objets, d'instruments et/ou d'appareils médicaux et/ou chirurgicaux.

13. Utilisation selon la revendication 11 ou 12, **caractérisée en ce que** le concentrat d'agent de nettoyage liquide ou la solution d'application prête à l'emploi est dosé(e) à froid, de préférence à une température de 38°C ou moins, plus préférablement de 18 à 35°C, encore plus préférablement de 20 à 30°C, encore plus préférablement de 22 à 27°C, encore plus préférablement d'environ 25°C.

14. Procédé de nettoyage d'instruments et/ou d'appareils médicaux et/ou chirurgicaux, **caractérisé par** les étapes suivantes :
a) préparation d'une solution d'application prête à l'emploi selon l'une des revendications 9 ou 10,
b) nettoyage des instruments et/ou des appareils médicaux et/ou chirurgicaux à l'aide de la solution d'application prête à l'emploi.

15. Procédé selon la revendication 14, **caractérisé en ce que** la solution d'application prête à l'emploi est préparée à froid, de préférence à une température de 38°C ou moins, plus préférablement de 18 à 35°C, encore plus préférablement de 20 à 30°C, encore plus préférablement de 22 à 27°C, encore plus préférablement d'environ 25°C.
